# EUROPÄISCHE PATENTSCHRIFT

(11) **EP 3 524 757 B1**
(45) Veröffentlichungstag und Bekanntmachung des Hinweises auf die Patenterteilung: **30.03.2022**
(21) Anmeldenummer: 19154111.9
(22) Anmeldetag: 29.01.2019
(51) Int. Cl.: E05B 15/02, E05B 17/00, E05C 9/18

(54) **SCHLIESSBLECH FÜR EIN SCHLOSS**
STRIKER FOR A LOCK
GÂCHE POUR UNE SERRURE

(30) Priorität: 12.02.2018 DE 102018202141
(43) Veröffentlichungstag der Anmeldung: 14.08.2019
(73) Patentinhaber: Aug. Winkhaus GmbH & Co. KG, 48291 Telgte (DE)
(72) Erfinder: Brzoska, Martin, 98528 Suhl-Goldlauter (DE); Stefani, Hans-Otto, 98617 Sülzfeld (DE)

(56) Entgegenhaltungen:
- EP-A1- 0 854 259
- EP-A1- 1 130 199
- WO-A1-96/07806
- DE-C1- 19 603 679
- DE-U1-202011 103 840

## Beschreibung

Die Erfindung betrifft ein Schließblech für ein Schloss mit einer Tasche an einem Stützelement zur Aufnahme eines Riegelelementes des Schlosses in Schließstellung, mit einer einen Teilbereich einer Wandung der Tasche bildenden Blende und mit einem einen weiteren Teilbereich der Tasche bildenden Stützblech zur formschlüssigen Aufnahme des Riegelelementes, wobei die Blende über eine Sollbruchstelle mit dem Stützblech verbunden ist.

Solche Schließbleche werden meist in einem Rahmen einer Tür befestigt, während das Schloss gegenüberstehend in einem Flügel angeordnet ist. Die Blende grenzt das Schließblech gegenüber Bauteilen des Rahmens ab und schützt das Schloss beispielsweise vor Verschmutzung durch Bausubstanz aus dem Rahmen. Weiterhin führt die Blende im montierten Zustand des Schließblechs zu einer geschlossenen und leicht zu reinigenden Fläche des Schließblechs. Das Riegelelement ist Bauteil des eingesetzten Schlosses und kann eine Falle, ein Riegel oder dergleichen sein.

Eine Schließanlage mit einer Schließleiste für eine Tür ist beispielsweise aus der DE 20 2011 103 840 U1 bekannt. Bei dieser Schließanlage ist flügelseitig eine Zusatzverriegelung und rahmenseitig die Schließleiste mit einer Durchtrittsöffnung angeordnet. An der Schließleiste ist ein berührungslos arbeitender Zusatzriegelstellungssensor angeordnet, der die Stellung des Zusatzriegels abfragt. Damit ist der Zusatzriegelstellungssensor dauerhaft an der Schließleiste befestigt. Ein Gehäuse des Zusatzverriegelungssensors bildet damit die Blende. Jedoch wird der Zusatzverriegelungssensor nicht bei jedem Schließblech benötigt, so dass der Ersatz der Blende durch den Zusatzverriegelungssensor sehr kostenintensiv ist.

Die EP 0 854 259 A1 offenbart ein Türschloss mit einem rahmenseitigen Schließblech, welches eine Aussparung für eine Schlossfalle aufweist, wobei die Aussparung eine mit einer Sollbruchstelle versehene Fallensperre besitzt, die bei gewaltsamer Überwindung der Sollbruchstelle einen Alarm auslöst. Die Sollbruchstelle wird nur zum Auslösen des Alarms verwendet. Der Bruch der Sollbruchstelle löst unweigerlich eine irreparable Funktionslosigkeit der Fallenfunktion aus.

Der Erfindung liegt das Problem zugrunde, ein Schließblech der eingangs genannten Art so zu gestalten, dass es einfach umrüstbar und kostengünstig herstellbar ist.

Dieses Problem wird erfindungsgemäß dadurch gelöst, dass das Stützblech eine Halterung zur Befestigung einer Sensoreinheit zur Erfassung des Riegelelementes hat und dass die Blende dank der Sollbruchstelle einfach durch die Sensoreinheit ersetzt werden kann.

Durch diese Gestaltung schützt das Schließblech das Schloss durch die Blende zuverlässig vor Verschmutzung. Jedoch lässt sich die Blende einfach herausbrechen ohne die Funktion des Schließblechs bei der Abstützung des Riegelelements zu beeinträchtigen. Das Riegelelement wird weiterhin von dem Stützelement abgestützt. Dank der Erfindung kann das Schließblech zusammen mit der Blende oder ohne Blende montiert werden, so dass es besonders vielseitig einsetzbar und kostengünstig herstellbar ist. Vorzugsweise sind die Blende und das Stützelement einstückig aus Metall gefertigt. Durch die Halterung zur Befestigung einer Sensoreinheit zur Erfassung des Riegelelementes lässt sich die Sensoreinheit bei Bedarf montieren. Auch eine nachträgliche Montage ist möglich, weil die Blende dank der Sollbruchstellen einfach durch die Sensoreinheit ersetzt werden kann. Somit lässt sich das Schließblech einfach für den Einsatz in überwachten Schlössern umrüsten. Solche Überwachungen werden beispielsweise bei Automatik Schlössern oder bei Alarmanlagen eingesetzt, um zu erfassen, ob sich das Riegelelement in der Tasche befindet. Vorzugsweise ist die Halterung an dem Stützblech angeordnet, so dass sie beidseitig einer von der Blende erzeugten Öffnung angeordnet ist.

Das Stützelement weist eine besonders hohe Stabilität auf und gestaltet sich gemäß einer anderen vorteilhaften Weiterbildung der Erfindung konstruktiv besonders einfach, wenn das Stützelement einen Befestigungsrahmen zur Befestigung an einem feststehenden Bauteil und ein die Blende mit dem Befestigungsrahmen verbindendes Stützblech hat.

Ein Schaltpunkt bei der Überwachung des Schließzustandes des Schlosses lässt sich gemäß einer anderen vorteilhaften Weiterbildung der Erfindung einfach einstellen, wenn die Halterung zur Befestigung der Sensoreinheit in verschiedenen Positionen ausgebildet ist.

Die Einstellung des Schaltpunktes gestaltet sich gemäß einer anderen vorteilhaften Weiterbildung der Erfindung besonders einfach, wenn die Halterung eine Reihe von Rasterungen zur Abstützung der Sensoreinheit hat.

Die Montage der Sensoreinheit gestaltet sich gemäß einer anderen vorteilhaften Weiterbildung der Erfindung besonders einfach, wenn die Halterung zumindest ein in dem Stützelement ausgebildetes Langloch aufweist.

Die Sollbruchstelle lässt sich gemäß einer anderen vorteilhaften Weiterbildung der Erfindung einfach durchbrechen, wenn die Sollbruchstelle einen Steg zwischen dem Stützblech und der Blende aufweist. Ein solcher Steg kann beispielsweise mit einer Zange, einem Seitenschneider oder dergleichen zerstört werden, um die Blende durch die Sensoreinheit zu ersetzen.

Die Herstellung der Sollbruchstelle gestaltet sich gemäß einer anderen vorteilhaften Weiterbildung der Erfindung besonders einfach, wenn die Sollbruchstelle durch Materialeinschnürungen, durch Materialeinprägungen oder durch Materialabtrag ausgebildet ist. Solche Einschnürungen oder Einprägungen lassen sich insbesondere im Stanzverfahren fertigen, wenn die Blende einstückig mit dem Stützblech gefertigt wird. Durch Materialabtrag kann ebenfalls ein Schlitz, z.B. in Form eines durchgehenden Schnittes, einfach hergestellt werden.

Das Schließblech lässt sich gemäß einer anderen vorteilhaften Weiterbildung der Erfindung für rechts und links anschlagende Türen einsetzen, wenn die Sensoreinheit U-förmig gestaltet ist und die Tasche seitlich umgreift.

Die Sensoreinheit hat gemäß einer anderen vorteilhaften Weiterbildung der Erfindung eine hohe Stabilität und ist zudem konstruktiv besonders einfach aufgebaut, wenn die Sensoreinheit Verstärkungsrippen mit einer Aufnahme für zumindest eines der Bauteile eines Sensors hat. Dieses Bauteil kann z.B. die Verkabelung des Sensors sein. Die sichere Kabelführung sorgt für eine Zugentlastung der Verkabelung und damit für eine sichere Verlegung. Außerdem wird die Verkabelung in diesem Bereich weitestgehend vor äußeren Einflüssen geschützt.

Die Sensoreinheit lässt sich gemäß einer anderen vorteilhaften Weiterbildung der Erfindung besonders kostengünstig fertigen, wenn ein Grundkörper der Sensoreinheit aus Kunststoff gefertigt ist.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: eine Tür mit einem erfindungsgemäßen Schloss,
- Fig. 2: vergrößert das Schloss aus Figur 1 mit einer Blende,
- Fig. 3: vergrößert das Schloss aus Figur 1 mit einer Sensoreinheit,
- Fig. 4: vergrößert ein Stützblech für das Schloss aus Figur 1,
- Fig. 5: eine Blende des Stützblechs aus Figur 4,
- Fig. 6: das Stützblech aus Figur 4 nach dem Entfernen der Blende,
- Fig. 6a: eine weitere Ausführungsform eines Stützblechs nach dem Entfernen der Blende,
- Fig. 7: die Sensoreinheit vor der Montage am Stützblech aus Figur 6.

Figur 1 zeigt eine Tür mit einem in einem Rahmen 1 verriegelbaren Flügel 2 und mit einem Treibstangenschloss 3. Das Treibstangenschloss 3 hat ein Hauptschloss 4 und beispielhaft zwei als Nebenschlösser ausgebildete weitere Schlösser 5. Das Hauptschloss 4 und die weiteren Schlösser 5 sind über eine Treibstange 6 miteinander verbunden. Das Hauptschloss 4 hat einen in dem Flügel 2 angeordneten Schlosskasten 7 mit einer als Knauf ausgebildeten Handhabe 8 und einen Schließzylinder 9. Die Handhabe 8 und/oder der Schließzylinder 9 steuern eine nicht dargestellte Antriebseinrichtung zum Antrieb der Treibstange 6 an. Dem Schlosskasten 7 ist gegenüberstehend im Rahmen 1 ein Schließblech 10 angeordnet. Aus dem Schlosskasten 7 lässt sich ein Riegel 11 und eine Falle 12 in das Schließblech 10 einfahren.

Die weiteren Schlösser 5 haben ein als Schwenkriegel ausgebildetes Riegelelemente 13, welche in gegenüberstehend angeordnete Schließbleche 14 eindringen.

Figur 2 zeigt vergrößert eines der weiteren Schlösser 5 aus Figur 1. Das Schloss 5 hat einen Schlosskasten 15, aus dem das Riegelelement 13 heraus in eine Tasche 16 des Schließblechs 14 geschwenkt ist. Das Schließblech 14 hat ein Stützelement 17 und eine mit dem Stützelement 17 verbundene Blende 18. Das Stützelement 17 hat einen steifen Befestigungsrahmen 19 aus Metall und ein Stützblech 20, welches die Blende 18 mit dem Befestigungsrahmen 19 verbindet. Der Befestigungsrahmen 19 und das Stützelement 17 dienen zur Abstützung des Riegelelements 13 in der dargestellten Schließstellung. Der Befestigungsrahmen 19 dient zudem zur Montage des Stützelements 17 an dem feststehenden Rahmen 1 aus Figur 1. Die Verbindung der Blende 18 mit dem Stützblech 20 erfolgt über eine Sollbruchstelle 21 mit einer umlaufenden Materialeinprägung 22. An dieser Materialeinprägung 22 hat das Stützblech 20 eine besonders geringe Materialstärke, so dass die Blende 18 herausgebrochen werden kann.

Figur 3 zeigt das Schloss 5 aus Figur 2 nach einem Ersetzen der Blende 18 durch eine Sensoreinheit 23. Die Sensoreinheit 23 erfasst die Stellung des Riegelelements 13 in der Tasche 16. Damit kann der Schließzustand des Schlosses 5 erfasst werden. Die Sensoreinheit 23 ist in einer Halterung 24 des Stützblechs 20 befestigt.

Figur 4 zeigt das Stützblech 20 mit der Blende 18 in einer weiter vergrößerten perspektivischen Ansicht. Hierbei ist zu erkennen, dass die Sollbruchstelle 21 von kreisförmigen Ausnehmungen 25 begrenzte Stege 26 zwischen der Blende 18 und dem Stützblech 20 aufweisen. Diese Stege 26 lassen sich mit einer Zange durchtrennen und anschließend die Blende 18 an den Materialeinprägungen 22 heraustrennen. Die herausgetrennte Blende 18 ist zur Verdeutlichung in Figur 5 dargestellt.

Figur 6 zeigt das Stützblech 20 aus Figur 4 nach dem Heraustrennen der in Figur 5 dargestellten Blende 18. Hierbei ist zu erkennen, dass die in dem Stützblech 20 angeordnete Halterung 24 Langlöcher 27 zur Aufnahme der in Figur 3 dargestellten Sensoreinheit 23 aufweist.

Figur 6a zeigt eine alternative Ausführungsform eines Stützblechs 120, welches sich von dem aus Figur 6 nur dadurch unterscheidet, dass Langlöcher 127 Rasterungen 128 aufweisen. Diese Rasterungen 128 dienen zur Einstellung der Position der in Figur 3 dargestellten Sensoreinheit 23 an dem Stützblech 120.

Figur 7 zeigt die Sensoreinheit 23 aus Figur 3 vor der Montage an dem Stützblech 20, 120 aus Figur 6 oder 6a. Hierbei ist zu erkennen, dass die Sensoreinheit 23 einen Grundkörper 29 aus Kunststoff hat. Der Grundkörper 29 umgreift im montierten Zustand das Stützblech 20, 120 und eine nach dem Herausbrechen der Blende 18 erzeugten Öffnung. An dem Grundkörper 20, 120 sind in die Langlöcher 27, 127 eindringende Führungsrippen 30 angeordnet. Die Sensoreinheit 23 hat zudem ein auf einer Seite des Grundkörpers 29 zu montierenden Magneten 31 und einen auf der anderen Seite des Grundkörpers 29 zu montierenden magnetischen Sensor 32 mit einem Anschlusskabel 33. Wird das in der Regel aus Stahl gefertigte und in Figur 3 dargestellte Riegelelement 19 zwischen Magnet 31 und Sensor 32 bewegt, ändert sich das von dem Sensor 32 erfasste Magnetfeld. Damit erzeugt der Sensor 32 ein Signal in Abhängigkeit von der Position des Riegelelements 13. Der Grundkörper 29 hat zudem Verstärkungsrippen 34 zur Aufnahme des Magneten 31, des Sensors 32 und des Anschlusskabels 33.

## Patentansprüche

1. Schließblech (14) für ein Schloss (5) mit einer Tasche (16) an einem Stützelement (17) zur Aufnahme eines Riegelelementes (13) des Schlosses (5) in Schließstellung, mit einer einen Teilbereich einer Wandung der Tasche (16) bildenden Blende (18) und mit einem einen weiteren Teilbereich der Tasche (16) bildenden Stützblech (20, 120) zur formschlüssigen Aufnahme des Riegelelementes (13), wobei die Blende (18) über eine Sollbruchstelle (21) mit dem Stützblech (20, 120) verbunden ist, **dadurch gekennzeichnet, dass** das Stützblech (20, 120) eine Halterung (24) zur Befestigung einer Sensoreinheit (23) zur Erfassung des Riegelelementes (13) hat und dass die Blende dank der Sollbruchstelle (21) einfach durch die Sensoreinheit (23) ersetzt werden kann.

2. Schließblech nach Anspruch 1, **dadurch gekennzeichnet, dass** das Stützelement (17) einen Befestigungsrahmen (19) zur Befestigung an einem feststehenden Bauteil und ein die Blende (18) mit dem Befestigungsrahmen (19) verbindendes Stützblech (20, 120) hat.

3. Schließblech nach zumindest einem der Ansprüche 1 oder 2, **dadurch gekennzeichnet, dass** die Halterung (24) zur Befestigung der Sensoreinheit (23) in verschiedenen Positionen ausgebildet ist.

4. Schließblech nach zumindest einem der Ansprüche 1 bis 3, **dadurch gekennzeichnet, dass** die Halterung (24) eine Reihe von Rasterungen (128) zur Abstützung der Sensoreinheit (23) hat.

5. Schließblech nach zumindest einem der Ansprüche 1 bis 4, **dadurch gekennzeichnet, dass** die Halterung (24) zumindest ein in dem Stützelement (17) ausgebildetes Langloch (27, 127) aufweist.

6. Schließblech nach zumindest einem der Ansprüche 1 bis 5, **dadurch gekennzeichnet, dass** die Sollbruchstelle (21) einen Steg (26) zwischen dem Stützblech (20, 120) und der Blende (18) aufweist.

7. Schließblech nach zumindest einem der Ansprüche 1 bis 6, **dadurch gekennzeichnet, dass** die Sollbruchstelle (21) durch Materialeinschnürungen, durch Materialeinprägungen (22) oder durch Materialabtrag ausgebildet ist.

8. Schließblech nach zumindest einem der Ansprüche 1 bis 7, **dadurch gekennzeichnet, dass** die Sensoreinheit (23) U-förmig gestaltet ist und die Tasche (16) seitlich umgreift.

9. Schließblech nach zumindest einem der Ansprüche 1 bis 8, **dadurch gekennzeichnet, dass** die Sensoreinheit (23) Verstärkungsrippen (34) mit einer Aufnahme für zumindest eines der Bauteile eines Sensors (32) hat.

10. Schließblech nach zumindest einem der Ansprüche 1 bis 9, **dadurch gekennzeichnet, dass** ein Grundkörper (29) der Sensoreinheit (23) aus Kunststoff gefertigt ist.

## Claims

1. A striker (14) for a lock (5) having a pocket (16) on a support element (17) for receiving a locking element (13) of the lock (5) in closed position, having a diaphragm (18) forming a partial region of a wall of the pocket (16) and having a support plate (20, 120) forming a further partial region of the pocket (16) for positive reception of the locking element (13), wherein the diaphragm (18) is connected to the support plate (20, 120) via a predetermined breaking point (21), **characterized in that** the support plate (20, 120) has a holder (24) for fastening a sensor unit (23) for detecting the locking element (13) and **in that**, owing to the predetermined breaking point (21), the diaphragm can be easily replaced by the sensor unit (23) .

2. The striker according to claim 1, **characterized in that** the support element (17) has a mounting frame (19) for fastening on a fixed component and a support plate (20, 120) connecting the diaphragm (18) to the mounting frame (19).

3. The striker according to at least one of claims 1 or 2, **characterized in that** the holder (24) for fastening the sensor unit (23) is embodied in different positions.

4. The striker according to at least one of claims 1 to 3, **characterized in that** the holder (24) has a series of detents (128) for supporting the sensor unit (23).

5. The striker according to at least one of claims 1 to 4, **characterized in that** the holder (24) has at least one oblong hole (27, 127) embodied in the support element (17).

6. The striker according to at least one of claims 1 to 5, **characterized in that** the predetermined breaking point (21) has a web (26) between the support plate (20, 120) and the diaphragm (18).

7. The striker according to at least one of claims 1 to 6, **characterized in that** the predetermined breaking point (21) is embodied by material constrictions, by material impressions (22) or by material removal.

8. The striker according to at least one of claims 1 to 7, **characterized in that** the sensor unit (23) is U-shaped in design and laterally encompasses the pocket (16).

9. The striker according to at least one of claims 1 to 8, **characterized in that** the sensor unit (23) has reinforcement ribs (34) having a receptacle for at least one of the components of a sensor (32).

10. The striker according to at least one of claims 1 to 9, **characterized in that** a base body (29) of the sensor unit (23) is made of plastic.

## Revendications

1. Gâche (14) pour une serrure (5) avec une poche (16) sur un élément d'appui (17) pour recevoir un élément verrou (13) de la serrure (5) dans la position de fermeture, avec un diaphragme (18) formant une zone partielle d'une paroi de la poche (16) et avec une tôle d'appui (20, 120) formant une autre zone partielle de la poche (16) pour la réception par coopération de formes de l'élément verrou (13), dans laquelle le diaphragme (18) est relié à la tôle d'appui (20, 120) par l'intermédiaire d'un point de rupture (21), **caractérisée en ce que** la tôle d'appui (20, 120) possède un élément de retenue (24) pour la fixation d'une unité capteur (23) pour la détection de l'élément verrou (13) et que le diaphragme peut être facilement remplacé par l'unité capteur (23) grâce au point de rupture (21).

2. Gâche selon la revendication 1, **caractérisée en ce que** l'élément d'appui (17) possède un cadre de fixation (19) pour la fixation sur une pièce fixe et une tôle d'appui (20, 120) reliant le diaphragme (18) au cadre de fixation (19).

3. Gâche selon au moins l'une des revendications 1 ou 2, **caractérisée en ce que** l'élément de retenue (24) est réalisé pour la fixation de l'unité capteur (23) dans différentes positions.

4. Gâche selon au moins l'une des revendications 1 à 3, **caractérisée en ce que** l'élément de retenue (24) possède une rangée de trames (128) pour l'appui de l'unité capteur (23).

5. Gâche selon au moins l'une des revendications 1 à 4, **caractérisée en ce que** l'élément de retenue (24) présente au moins un trou oblong (27, 127) réalisé dans l'élément d'appui (17) .

6. Gâche selon au moins l'une des revendications 1 à 5, **caractérisée en ce que** le point de rupture (21) présente un élément jointif (26) entre la tôle d'appui (20, 120) et le diaphragme (18).

7. Gâche selon au moins l'une des revendications 1 à 6, **caractérisée en ce que** le point de rupture (21) est réalisé par des rétrécissements de matière, par des empreintes de matière (22) ou par enlèvement de matière.

8. Gâche selon au moins l'une des revendications 1 à 7, **caractérisée en ce que** l'unité capteur (23) est conçue en forme de U et enserre latéralement la poche (16).

9. Gâche selon au moins l'une des revendications 1 à 8, **caractérisée en ce que** l'unité capteur (23) possède des nervures de renforcement (34) avec un logement pour au moins une des pièces d'un capteur (32).

10. Gâche selon au moins l'une des revendications 1 à 9, **caractérisée en ce qu'**un corps de base (29) de l'unité capteur (23) est fabriqué en plastique.
